# EUROPÄISCHE PATENTSCHRIFT

(11) **EP 3 208 566 B1**
(45) Veröffentlichungstag und Bekanntmachung des Hinweises auf die Patenterteilung: **29.05.2019**
(21) Anmeldenummer: 17157365.2
(22) Anmeldetag: 22.02.2017
(51) Int. Cl.: F28F 21/02, F28D 21/00, F24H 1/12, F28F 3/08, F28D 9/00

(54) **PRIMÄRWÄRMETAUSCHER**
PRIMARY HEAT EXCHANGER
ÉCHANGEUR THERMIQUE PRIMAIRE

(30) Priorität: 22.02.2016 DE 102016202699
(43) Veröffentlichungstag der Anmeldung: 23.08.2017
(73) Patentinhaber: Vaillant GmbH, 42859 Remscheid (DE)
(72) Erfinder: Rebien, Karsten, 42489 Wülfrath (DE); Dallmeier, Stephanie, 42477 Radevormwald (DE); Wodtke, Matthias, 42119 Wuppertal (DE)
(74) Vertreter: Popp, Carsten

(56) Entgegenhaltungen:
- EP-A1- 0 203 213
- EP-A1- 1 873 465
- DE-U1- 9 319 430
- DE-U1- 29 604 521
- DE-U1-202016 000 316
- US-A- 5 544 703

## Beschreibung

Die Erfindung betrifft einen Primärwärmetauscher für direktbefeuerte, kondensierende Primärwärmeübertragung in Heizgeräten, insbesondere in Gasbeheizten Heizgeräten. Gattungsgemäße Primärwärmetauscher dienen in Heizgeräten zur Übertragung der aus der Verbrennung gewonnenen Wärme auf ein Wärmeträgermedium, welches der Beheizung von Gebäuden oder der Erwärmung von Brauchwasser dient.

Gemäß heutigem Stand der Technik werden metallische Werkstoffe, wie Edelstähle, Aluminium und Kupfer sowie deren Legierungen, zum Teil zuzüglich Beschichtungen für kondensierende Wärmeübertrager verwendet. Nachteilhaft hierbei ist die bisherige Beschränkung auf Materialien mit vergleichsweise geringen Wärmeleitfähigkeiten. Daher ist das Potenzial kompakter Bauweise ausgereizt.

Aus dem Gebrauchsmuster DE 20 2016 000 316 U1 ist ein aus einem Plattenstapel aus Graphitfolien gebildeter Wärmeübertrager gemäß dem Oberbegriff des Anspruchs 1 zur Abkühlung von Rauchgas unterhalb des Taupunktes, um in einer Heizungsanlage Wasser vorzuwärmen (Rekuperator), bekannt.

Das Patent US 5,544,703 A offenbart einen Plattenwärmetauscher aus Graphit. In die Oberflächen der Platten sind Nuten eingebracht, die im zusammengebauten Zustand Kanäle für die Wärmeübertragermedien bilden. Die Platten sind zwischen Stützplatten eingespannt.

Die Patentanmeldung EP 1 873 465 A1 offenbart einen Wärmetauscher. Die ringförmigen Wärmetauscherelemente sind als Hohlkörper ausgeführt und können u.a. aus Graphit oder gesinterter Keramik bestehen.

Das Gebrauchsmuster DE 296 04 521 U1 beschreibt einen aus Platten aufgebauten Wärmetauscher. Die Kanäle sind durch Bohrungen oder Nuten in den Platten ausgeformt, die im montierten Zustand Kanäle bilden. Der Wärmetauscher kann aus Graphit oder Kohle bestehen.

Die EP 0 203 213 A1 offenbart ebenfalls einen aus strukturierten Graphitplatten aufgebauten Wärmetauscher.

Das Gebrauchsmuster DE 93 19 430 beschreibt einen aus einem Graphit-Monoblock mit eingebrachten Kanälen gebildeten Wärmetauscher.

Es ist Aufgabe der Erfindung, einen Primärwärmetauscher bereitzustellen, der eine kompaktere Bauweise erlaubt. Diese Aufgabe wird erfindungsgemäß durch einen Primärwärmetauscher gemäß den Merkmalen des unabhängigen Anspruchs durch einen Primärwärmetauscher aus Carbon bzw. Graphit gelöst. Die Erfindung macht sich die Tatsache zunutze, dass Carbon bzw. Graphit ein guter Wärmeleiter ist. Wärmetauscher in Plattenbauweise aus Graphit sind zwar bekannt, diese werden jedoch derzeit nur als Rekuperator-Lösungen ausgeführt und nicht direkt befeuert. Aufgrund der Vorbehalte, Graphit könne nicht als Wärmetauscher-Werkstoff in direkt befeuerten Primärwärmetauschern eingesetzt werden, wurden trotz der guten Wärmeleitung direkt befeuerte Primärwärmetauscher aus Graphit nicht eingesetzt. Erfindungsgemäß wird der Primärwärmetauscher durch Graphit-Platten mit identischer oder unterschiedlicher Kontur gebildet, die aufeinander gelegt und miteinander verspannt sind. Dadurch ist es möglich, sowohl senkrecht zur Oberfläche der einzelnen Wärmeübertragerplatten in Form von Kanälen als auch parallel dazu in Form von Strömungsschlitzen Strömungswege vorzusehen, durch die das Abgas und/oder das Wärmeträgermedium strömen kann. Dadurch ist es möglich, eine sehr engmaschige Wärmeübertragerstruktur zu bilden, die die Ausbildung von lokalen Hotspots wirksam verhindert. Einzelne Isolierplatten bestehen erfindungsgemäß aus Isoliermaterial, wie beispielsweise Keramik, wodurch lokale Überhitzungen bei Bedarf vermieden werden können.

In einer Weiterbildung der Erfindung werden zwischen zwei großen Wärmeübertragerplatten kleine Wärmeübertragerplatten vorgesehen, die so geformt sind, dass in einer Ebene jeweils auch mehrere Strömungsschlitze gebildet werden. Dadurch ist es möglich, beispielsweise sowohl Abgas als auch das Wärmeträgermedium in einer Ebene zu führen.

In einer Variante der Erfindung können die Zufuhr und die Abfuhr des Abgases auf gegenüberliegenden Seiten des Wärmeübertragerplattenstapels vorgesehen sein.

In einer anderen Variante kann der Primärwärmetauscher so ausgebildet sein, dass das Abgas radial von innen nach außen strömt.

Die Kanäle, durch die das Abgas und/oder das Wärmeträgermedium strömen, können durch eine entsprechende Formung der einzelnen Wärmeübertragerplatten mäanderförmig ausgebildet sein, sich verzweigen und/oder sich vereinigen. Dadurch wird eine noch bessere Wärmeübertragung zwischen dem Abgas und/oder dem Wärmeträgermedium und dem Wärmeübertragerplatten erzielt.

Die Erfindung wird nun anhand der Figuren detailliert erläutert.

Es stellen dar:
Figur 1: Eine perspektivische Ansicht eines erfindungsgemäßen Primärwärmetauschers,
Figur 2: zwei Schnitte durch den Primärwärmetauscher aus Figur 1,
Figur 3: eine perspektivische Ansicht einer Ausführungsvariante des erfindungsgemäßen Primärwärmetauschers,
Figur 4: die Ansicht des Wärmeübertragerplattenstapels des Primärwärmetauschers aus der Figur 3
Figur 5: eine perspektivische Ansicht einer weiteren Ausführungsvariante des erfindungsgemäßen Primärwärmetauschers
Figur 6: einen Schnitt durch den Primärwärmetauscher aus Figur 5.

Figur 1 stellt eine perspektivische Ansicht eines erfindungsgemäßen kondensierenden Primärwärmetauschers aus Graphitplatten in Blockbauweise in paralleler Anordnung zum Heizgasstrom dar. Figur 2 zeigt zwei Schnitte durch diesen Primärwärmetauscher. Der Primärwärmetauscher umfasst einen Wärmeübertragerplattenstapel 4, der aus einer Vielzahl von abwechselnd ersten und zweiten Wärmeübertragerplatten 1, 2 gebildet wird. Dabei sind die zweiten Wärmeübertragerplatten 2 kleiner ausgeführt als die ersten Wärmeübertragerplatten 1, so dass sich zwischen zwei benachbarten ersten Wärmeübertragerplatten 1 ein Strömungsschlitz 7 ausbildet, durch den das Abgas strömen kann, welches von einer Abgas-Eingangsseite 5 zu einer Abgas-Ausgangsseite 6 geführt wird. Bohrungen in den einzelnen Wärmeübertragerplatten 1, 2 sind so angeordnet, dass sie im montierten Zustand des Wärmeübertragerplattenstapels 4 Wärmeträgermedium-Kanäle 8 bilden, durch die das Wärmeträgermedium geführt wird und die Wärme vom Abgas abgeführt.

Bei diesem Konzept sind die Wärmeübertragungsflächen also parallel zur Heizgasströmung angeordnet. Im Wechsel mit kleineren Wärmeübertragerplatten 2 werden Strömungsschlitze 7 generiert, an deren Flächen die Wärmeübertragung stattfindet. Skalierbar ist die dargestellte Bauform durch die Anzahl der im Wechsel eingebrachten Platten. Eingefasst werden die Wärmeübertragerplatten durch Verspannung zwischen zwei oder mehreren Platten 3 höherer mechanischer Festigkeit. Hierbei bilden Wärmeübertragerelemente und Einspannplatten einen Brennraum für einen mit dem erfindungsgemäßen Primärwärmetauscher zu verbindenden Brenner, dessen Dimensionierung den Anforderungen effizienter sowie emissionsarmer Verbrennung entspricht.

In orthogonaler Richtung zur Heizgasströmung bilden die Wärmeübertragerplatten 1, 2 erfindungsgemäß Wärmeträgermedium-Kanäle 8 für Heizung- und/oder Brauchwasserführung, die derart angeordnet sind, dass ein Gegenstromverfahren realisiert wird. Des Weiteren sind Wärmeträger-Kanäle 8 für die Heizung- und/oder Brauchwasserführung so angeordnet, dass das Abgas durch den rechten Schnitt in Figur 2 gegenüber dem linken Schnitt in Figur 2 versetzte Kanäle umgelenkt wird, wodurch heiße Temperatursträhnen durch den Wärmetauscher vermieden werden.

In Figur 3 ist eine perspektivische Ansicht einer Ausführungsvariante des erfindungsgemäßen Primärwärmetauschers sowie in Figur 4 die Ansicht des Wärmeübertragerplattenstapels 4 des Primärwärmetauschers dargestellt.

Der Aufbau dieser Ausführungsvariante besteht aus scheibenförmigen Wärmeübertragerplatten 1, die koaxial zu einem hier nicht dargestellten in einem Brennraum 11 vorgesehenen radial von innen nach außen strömenden Brenner übereinander angeordnet sind. Hierbei werden durch im Wechsel angeordnete zweite Wärmeübertragerplatten 2 in Form von Stegen und erste Wärmeübertragerplatten 1 Strömungsschlitze 7 für das Abgas sowie auf der Innenseite des Wärmeübertragers Stapels 4 senkrecht zur Oberfläche der ersten Wärmeübertragerplatten 1 führende Wärmeträgermedium-Kanäle 8 für Heizungs- bzw. Brauchwasser gebildet. Die keilförmigen Strömungsschlitze 7 sind im Wechsel ringförmig um den Brenner angeordnet. Skalierbar ist die dargestellte Bauform durch die Anzahl der im Wechsel eingebrachten Wärmeübertragerplatten 1, 2 in axialer Richtung. Eingefasst werden die Wärmeübertragerplatten 1, 2 durch Verspannung zwischen zwei oder mehreren Platten 3 in axialer Richtung. Umgeben werden die Wärmeübertragerelemente durch eine dichtende Ummantelung 10, die die Heizgasströmung von der Heizungs- bzw. Brauchwasserströmung trennt. Hierbei bilden Brenner, Wärmeübertragerelemente 1, 2 und Platten 3 einen Brennraum, dessen Dimensionierung den Anforderungen effizienter sowie emissionsarmer Verbrennung entspricht. Eine Gegenströmung von Abgas und Wärmeträgermedium wird durch Zufluss des Heizungs- bzw. Brauchwasser von außen nach innen sowie der Strömung des Heizgases von innen nach außen erzielt. Der Abgasstrom kann außen am Wärmeübertrager sowohl im oberen als auch unteren Bereich abgeführt werden. Heizungs- bzw. Brauchwasser Zu- bzw. Abfuhr sind dem Heizgasstrom entgegen gerichtet.

In Figur 5 ist eine perspektivische Ansicht einer weiteren Ausführungsvariante des Wärmeübertragerplattenstapels 4 des erfindungsgemäßen Primärwärmetauschers dargestellt. Figur 6 zeigt eine Schnittdarstellung dieser Ausführungsvariante.

Bei dieser Ausführungsvariante sind die Wärmeübertragungsflächen orthogonal zur Heizgasströmung angeordnet. Durch Schichtung von Wärmeübertragerplatten 1 aus Graphit mit unterschiedlichem Lochbild werden in Strömungsrichtung des Abgases 13 gesehen jeweils überdeckende Stege 16 und Durchlässe 17 gebildet, die mäandernde Abgas-Kanäle 9 erzeugen, in denen durch Konvektion Wärme übertragen wird. Dabei sind keine Strömungsschlitze 7 wie in den zuvor beschriebenen Ausführungsbeispielen vorgesehen. Durch Aussparungen der Wärmeübertragerplatten 1 in dem in Strömungsrichtung 13 des Abgases gesehenen oberen Bereich wird ein Brennraum 11 zur Aufnahme eines nicht dargestellten Brenners gebildet. Durch die beschriebene Heizgasführung, die Umlenkungen von 0 bis 180° beschreibt, wird eine turbulente Strömung generiert, durch die die Wärmeübertragung optimiert wird. Eingefasst werden die Wärmeübertragerplatten 1 durch Verspannung zwischen zwei oder mehreren nicht dargestellten Platten 3 höherer mechanischer Festigkeit. Des Weiteren wird insbesondere durch Strahlung Wärme an den durch Graphitplatten ausgeformten Wänden des Wärmeübertragers übertragen. Die Wärmeträgermedium-Kanäle für Heizung- und/oder Brauchwasserführung umgeben sowohl Brennkammer als auch Strömungskanäle des Heizgases und werden mit dem Wärmeträgermedium-Strom 14 von unten nach oben entgegen der Abgasströmung 13 durchströmt. Einzelne Isolierplatten 15 bestehen aus Isoliermaterial, wie beispielsweise Keramik, wodurch lokale Überhitzungen bei Bedarf vermieden werden können.

Die Erfindung ist nicht auf die Ausführungsbeispiele beschränkt. Einzelne Merkmale der Ausführungsvarianten können auch erfindungsgemäß untereinander kombiniert sein.

### Bezugszeichenliste

- 1: Erste Wärmeübertragerplatte
- 2: Zweite Wärmeübertragerplatte
- 3: Platte
- 4: Wärmeübertragerplattenstapel
- 5: Abgas-Eingangsseite
- 6: Abgas-Ausgangsseite
- 7: Strömungsschlitz
- 8: Wärmeträgermedium-Kanal
- 9: Abgas-Kanal
- 10: Ummantelung
- 11: Brennerraum
- 12: Anschluss für das Wärmeträgermedium
- 13: Abgas-Strom
- 14: Wärmeträgermedium-Strom
- 15: Isolierplatte
- 16: Steg
- 17: Durchlass

## Patentansprüche

1. Primärwärmetauscher für direkt befeuerte, kondensierende Primärwärmeübertragung in Heizgeräten zur Übertragung von Wärme vom Abgas aus einem Verbrennungsvorgang auf ein Wärmeträgermedium, wobei der Primärwärmetauscher mehrere Wärmeübertragerplatten (1, 2) aus Graphit umfasst, welche einen Wärmeübertragerplattenstapel (4) bilden, wobei die Wärmeübertragerplatten (1, 2) so geformt und angeordnet sind, dass in oder zwischen den Wärmeübertragerplatten (1, 2) Strömungsschlitze (7) oder Wärmeträgermedium-Kanäle (8) oder Abgas-Kanäle (9) gebildet werden, und wobei die Wärmeübertragerplatten (1, 2) zwischen zwei oder mehreren Platten höherer Festigkeit (3) eingefasst sind und durch Verspannung zwischen den zwei oder mehreren Platten (3) miteinander verspannt sind, **dadurch gekennzeichnet, dass** zwischen Wärmeübertragerplatten (1, 2) Isolierplatten (15), bevorzugt aus Keramik, vorgesehen sind.

2. Primärwärmetauscher nach Anspruch 1, **dadurch gekennzeichnet, dass** die Wärmeübertragerplatten (1, 2) Bohrungen aufweisen und dass die Bohrungen mehrerer verspannter Wärmeübertragerplatten (1, 2) Wärmeträgermedium-Kanäle (8) oder Abgas-Kanäle (9) bilden, durch die im Betrieb das Abgas und/oder das Wärmeträgermedium orthogonal zu den Oberflächen der Wärmeübertragerplatten (1, 2) strömen kann.

3. Primärwärmetauscher nach Anspruch 1 oder 2, **dadurch gekennzeichnet, dass** erste Wärmeübertragerplatten (1) im Wechsel mit kleineren ein- oder mehrteiligen zweiten Wärmeübertragerplatten (2) angeordnet sind, so dass zwischen jeweils benachbarten ersten Wärmeübertragerplatten (1) Strömungsschlitze (7) gebildet werden, durch die im Betrieb das Abgas oder das Wärmeträgermedium parallel zu den Oberflächen der ersten Wärmeübertragerplatten (1) strömen kann.

4. Primärwärmetauscher nach Anspruch 3, **dadurch gekennzeichnet, dass** die kleineren zweiten Wärmeübertragerplatten (2) so geformt sind, dass in einer Ebene jeweils mehrere Strömungsschlitze (7) gebildet werden, durch die im Betrieb das Abgas und/oder das Wärmeträgermedium parallel zu den Oberflächen der ersten Wärmeübertragerplatten (1) strömen kann.

5. Primärwärmetauscher nach Anspruch 3 oder 4, **dadurch gekennzeichnet, dass** der Primärwärmetauscher eine seitlich des Wärmeübertragerplattenstapels (4) angeordnete Abgas-Eingangsseite (5) und eine seitlich des Wärmeübertragerplattenstapels (4) angeordnete Abgas-Ausgangsseite (6) umfasst, wobei die Abgas-Eingangsseite (5) und die Abgas-Ausgangsseite (6) an gegenüberliegenden Seiten des Wärmeübertragerplattenstapels (4) angeordnet sind.

6. Primärwärmetauscher nach Anspruch 3 oder 4, **dadurch gekennzeichnet, dass** der Primärwärmetauscher einen im Inneren des Wärmeübertragerplattenstapels (4) gebildeten Abgas-Kanal (9) aufweist, durch den im Betrieb Abgas zuführbar ist, so dass das Abgas durch Strömungsschlitze (7) radial von innen nach außen geführt wird.

7. Primärwärmetauscher nach einem der Ansprüche 2 bis 6, **dadurch gekennzeichnet, dass** der Wärmeübertragerplattenstapel (4) Wärmeübertragerplatten (1, 2) unterschiedlicher Kontur umfasst, so dass Wärmeträgermedium-Kanäle (8) oder Abgas-Kanäle (9) gebildet werden, die in Fließrichtung mäanderförmig verlaufen und/oder sich verzweigen und/oder sich vereinen.

## Claims

1. Primary heat exchanger for directly fired, condensing primary heat transfer in heating devices for the transfer of heat from waste gas from a combustion process to a heat carrier medium, wherein the primary heat exchanger comprises several heat transfer plates (1, 2) made of graphite, which form a stack of heat transfer plates (4), wherein the heat transfer plates (1, 2) are shaped and arranged so that in or between the heat transfer plates (1, 2) flow slots (7) or channels for the heat carrier medium (8) or channels for the waste gas (9) are formed, and wherein the heat transfer plates (1, 2) are framed between two or more high strength plates (3) and are tensioned together by tensioning between the two or more plates (3), **characterised in that** between heat transfer plates (1, 2) insulating plates (15) are provided, preferably made of ceramic material.

2. Primary heat exchanger according to claim 1, **characterised in that** the heat transfer plates (1, 2) have bores and **in that** the bores of several tensioned heat transfer plates (1, 2) form channels for the heat carrier medium (8) or channels for the waste gas (9), through which during operation the waste gas and/or the heat carrier medium can flow orthogonally to the surfaces of the heat transfer plates (1, 2).

3. Primary heat exchanger according to claim 1 or 2, **characterised in that** first heat transfer plates (1) are arranged alternating with smaller one-part or multiple-part second heat transfer plates (2), so that between adjacent first heat transfer plates (1) respectively flow slots (7) are formed through which in operation the waste gas or the heat carrier medium can flow parallel to the surfaces of the first heat transfer plates (1).

4. Primary heat exchanger according to claim 3, **characterised in that** the smaller second heat transfer plates (2) are shaped so that several flow slots (7) are formed respectively in a plane through which flow slots during operation the waste gas and/or the heat carrier medium can flow parallel to the surfaces of the first heat transfer plates (1).

5. Primary heat exchanger according to claim 3 or 4, **characterised in that** the primary heat exchanger comprises a waste gas input side (5) arranged on the side of the stack of heat transfer plates (4) and a waste gas output side (6) arranged on the side of the stack of heat transfer plates (4), wherein the waste gas input side (5) and the waste gas output side (6) are arranged on opposite sides of the stack of heat transfer plates (4).

6. Primary heat exchanger according to claim 3 or 4, **characterised in that** the primary heat exchanger has a channel for the waste gas (9) formed on the inside of the stack of heat transfer plates (4), through which waste gas can be supplied in operation so that the waste gas is guided radially from the inside to the outside through flow slots (7).

7. Primary heat exchanger according to any of claims 2 to 6, **characterised in that** the stack of heat transfer plates (4) comprises heat transfer plates (1, 2) with different contours, so that channels for the heat carrier medium (8) or channels for the waste gas (9) are formed, which are meandering in flow direction and/or branch off and/or join together.

## Revendications

1. Échangeur thermique primaire pour transfert thermique primaire à chauffage direct et à condensation dans des appareils de chauffage destinés au transfert de chaleur du gaz d'échappement issu d'un processus de combustion à un agent caloporteur, dans lequel l'échangeur thermique primaire comprend plusieurs plaques d'échange thermique (1, 2) en graphite qui forment une pile de plaques d'échange thermique (4), dans lequel les plaques d'échange thermique (1, 2) sont formées et agencées de telle sorte que sont formées dans ou entre les plaques d'échange thermique (1, 2) des fentes d'écoulement (7) ou des canaux d'agent caloporteur (8) ou des canaux de gaz d'échappement (9) et dans lequel les plaques d'échange thermique (1, 2) sont incluses entre deux ou plusieurs plaques plus résistantes (3) et sont serrées les unes avec les autres par serrage entre les deux ou plusieurs plaques (3), **caractérisé en ce que** des plaques isolantes (15), de préférence en céramique, sont prévues entre des plaques d'échange thermique (1, 2).

2. Échangeur thermique primaire selon la revendication 1, **caractérisé en ce que** les plaques d'échange thermique (1, 2) comportent des trous et **en ce que** les trous de plusieurs plaques d'échange thermique (1, 2) serrées forment des canaux d'agent caloporteur (8) ou des canaux de gaz d'échappement (9) par lesquels, lors du fonctionnement, le gaz d'échappement et/ou l'agent caloporteur peuvent s'écouler perpendiculairement aux surfaces des plaques d'échange thermique (1, 2).

3. Échangeur thermique primaire selon la revendication 1 ou 2, **caractérisé en ce que** des premières plaques d'échange thermique (1) sont agencées en alternance avec des deuxièmes plaques d'échange thermique (2) plus petites en une ou plusieurs parties de telle sorte qu'il se forme entre des premières plaques d'échange thermique (1) respectivement voisines des fentes d'écoulement (7) par lesquelles, lors du fonctionnement, le gaz d'échappement et/ou l'agent caloporteur peuvent s'écouler parallèlement aux surfaces des premières plaques d'échange thermique (1).

4. Échangeur thermique primaire selon la revendication 3, **caractérisé en ce que** les deuxièmes plaques d'échange thermique (2) plus petites sont formées de telle sorte qu'il se forme dans un plan à chaque fois plusieurs fentes d'écoulement (7) par lesquelles, lors du fonctionnement, le gaz d'échappement et/ou l'agent caloporteur peuvent s'écouler parallèlement aux surfaces des premières plaques d'échange thermique (1).

5. Échangeur thermique primaire selon la revendication 3 ou 4, **caractérisé en ce que** l'échangeur thermique primaire comprend un côté entrée de gaz d'échappement (5) agencé latéralement par rapport à la pile de plaques d'échange thermique (4) et un côté sortie de gaz d'échappement (6) agencé latéralement par rapport à la pile de plaques d'échange thermique (4), le côté entrée de gaz d'échappement (5) et le côté sortie de gaz d'échappement (6) étant agencés au niveau de côtés opposés de la pile de plaques d'échange thermique (4).

6. Échangeur thermique primaire selon la revendication 3 ou 4, **caractérisé en ce que** l'échangeur thermique primaire comporte un canal de gaz d'échappement (9) qui est formé à l'intérieur de la pile de plaques d'échange thermique (4) et par lequel, lors du fonctionnement, peut être conduit du gaz d'échappement de telle sorte que le gaz d'échappement est guidé par des fentes d'écoulement (7) de façon radiale de l'intérieur vers l'extérieur.

7. Échangeur thermique primaire selon l'une quelconque des revendications 2 à 6, **caractérisé en ce que** la pile de plaques d'échange thermique (4) comprend des plaques d'échange thermique (1, 2) ayant des contours différents de telle sorte que sont formés des canaux d'agent caloporteur (8) ou des canaux de gaz d'échappement (9) qui, dans la direction du flux, s'étendent en méandres et/ou se ramifient et/ou se réunissent.
